# EUROPÄISCHE PATENTSCHRIFT

(11) **EP 0 188 693 B1**
(45) Veröffentlichungstag und Bekanntmachung des Hinweises auf die Patenterteilung: **18.07.1990**
(21) Anmeldenummer: 85114730.6
(22) Anmeldetag: 19.11.1985
(51) Int. Cl.: B66B 9/20, E06C 7/12

(54) **Seilführung für Bau- oder Gerüstaufzüge**
Cable guide for a building or scaffolding lift
Guidage de câble pour élévateur de bâtiment ou pour échafaudage

(30) Priorität: 22.12.1984 DE 8437917 U
(43) Veröffentlichungstag der Anmeldung: 30.07.1986
(73) Patentinhaber: Albert Böcker GmbH & Co. KG, D-4712 Werne (DE)
(72) Erfinder: Böcker, Albert, D-4712 Werne (DE)

(56) Entgegenhaltungen:
- EP-A- 0 080 038
- DE-C- 736 168
- FR-A- 2 206 268

## Beschreibung

Die Erfindung betrifft eine Seilführung für aus mehreren Teleskopschüssen gebildete Gerüstaufzüge.

Derartige Bau- oder Gerüstaufzüge bestehen aus einer Vielzahl gleitend ineinander geführter, leiterartig ausgebildeter Teleskopschüsse, welche durch ein oder mehrere sie verbindende Zugseil(e) relativ zueinander verschiebbar sind.

Bei sogenannten Schrägaufügen sind Seilführungen bekannt geworden, bei denen sowohl ein windenbetätigtes, vom letzten Teleskopschuß bis zum ersten Teleskopschuß geführtes Seil als auch zusätzlich zwischen den einzelnen Teleskopschüssen wirksame endliche Seile Verwendung finden mit dem Ziel, eine gleichzeitige Relativbewegung aller Teleskopschüsse zueinander bei Betätigen der Winde zu bewirken.

Die einzelnen Teleskopschüsse sollen also in gleichen Zeiten gleiche Wege zurücklegen, was durch die Zuordnung der "endlichen Seile" erreicht wird. Ein Fortlassen der "endlichen Seile" würde zu einer von den jeweiligen Reibungsverhältnissen abhängigen undefinierten Ausfahrfolge der einzelnen Teleskopschüsse führen.

Im Gegensatz hierzu liegt der Erfindung die Aufgabe zugrunde, eine Seilführung zu schaffen, mit deren Hilfe es ermöglicht wird, die Teleskopschüsse "paketweise" auszufahren. Hiermit ist gemeint, daß bei Betätigen der am letzten Teleskopschuß angeordneten Seilwinde der vorletzte Teleskopschuß ausfahren und dabei sämtliche folgenden Teleskopschüsse "als Paket" mitnehmen soll, ohne daß die folgenden Teleskopschüsse untereinander und zum vorletzten Teleskopschuß eine Relativbewegung erfahren. Dies ist insbesondere wichtig bei sogenannten Gerüstaufzügen, bei denen das Gerüst bei der Montage von unten nach oben "wächst", d.h. es werden zunächst nur die letzten (unteren) Teleskopschüsse benötigt und mit wachsender Höhe des Gerüstes der vorletzte, der diesem folgende usw. Es muß dabei sichergestellt sein, daß erst nach voller Erschöpfung der maximalen Ausfahrlänge des vorletzten Teleskopschusses die Ausfahrbewegung des diesem Teleskopschuß Folgenden einsetzt. Es ist deshalb Aufgabe der Erfindung, eine Seilführung für die Teleskopschüsse von Gerüstaufzügen zu schaffen, die gewährleistet, daß beim Ausfahren der einzelnen Teleskopschüsse die Gerüstebenen zueinander nicht mehr verändert werden.

In diesem Zusammenhang ist die bekannte Forderung von Bedeutung, derzufolge das in der Höhe "wachsende" Gerüst (im unteren Bereich in Abständen von 6 m, im oberen Bereich in Abständen von 4 m) mit dem Mauerwerk einerseits und mit den Teleskopschüssen des Gerüstaufzuges andererseits verankert werden muß. Eine solche Verankerung wäre bei dem Bauaufzug nach dem Std. d. T. (EP-A-0080038) nicht möglich, da bei sich verändernder Ausfahrlänge alle Teleskopschüsse eine Relativbewegung zueinander erfahren, was die Verankerungspunkte ebenso wie die Gerüstebenen verändern würde.

Die Erfindung löst die gestellte Aufgabe bei einer Seilführung der eingangs genannten Gattung durch die Lehre des Anspruches.

Mit der erfindungsgemäßen Anordnung der Seilführungsrollen an den oberen und unteren Enden der Teleskopschüsse wird erreicht, daß das Gewicht des jeweiligen Teleskopschusses jeweils größer ist als der Zug in dem auf ihn wirkenden Zugseil, so daß er in Ruhe verbleibt--mit Ausnahme des jeweils untersten gleitend geführten Teleskopschusses. Irgendeiner der Teleskopschüsse wird deshalb erst die Ausfahrbewegung beginnen, wenn der vor ihm ausfahrende Teleskopschuß seine Ausfahrbewegung völlig beendet hat und der Weg des auf diesen Teleskopschuß wirkenden Zugseiles erschöpft ist.

Durch die Nebeneinanderanordnung von maximal drei Führungsrollen wird erreicht, daß selbst bei relativ schmalbauenden Teleskopschüssen die erfindungsgemäße Lehre verwirklicht werden kann; d.h. die Seile werden hierbei nicht nur nebeneinander, sondern auch über Teile ihrer Länge übereinander geführt.

Die Erfindung wird nachfolgend anhand von zwei Ausführungsbeispielen näher erläutert.

Es zeigen:
Fig. 1 eine Seilführung anhand eines Seilführungsplanes unter Verwendung von sechs Teleskopschüssen
Fig. 2 eine Seilführung anhand eines Seilführungsplanes unter Verwendung von fünf Teleskopschüssen

Wie aus den beiden Fig. ersichtlich, wurde jeweils dem letzten Teleskopschuß die Nr. 6 (bzw. 6') zugeordnet und von hier rücklaufend zum ersten Teleskopschuß (Nr. 1 bzw. Nr. 2') gezählt.

Die Erfindung wird im folgenden anhand des Ausführungsbeispieles gemäß Fig. 1 erläutert:

. Zur besseren Übersicht sind die einzelnen Teleskopschüsse nicht übereinander, sondern nebeneinander dargestellt. Am unteren Ende 19 des letzten Teleskopschusses Nr. 6 ist eine Winde 21 angeordnet, von der ein Zugseil 22 in Richtung auf das obere Ende 9 zu einer Seilführungsrolle 8 verläuft. Von hier aus ist es unter mehrfacher Umlenkung über Seilrollen 8 bzw. 7 zum unteren Ende 10 des vorletzten Teleskopschusses 5, weiter zum oberen Ende 11 des gleichen Teleskopschusses Nr. 5, wiederum unter mehrfacher Umlenkung zum unteren Ende 12 des darauffolgenden Teleskopschusses Nr. 4, zum oberen Ende 13 desselben, weiter zum unteren Ende 14 des Teleskopschusses Nr. 3, zum oberen Ende 15 desselben, weiter zum unteren Ende 16 des Teleskopschusses Nr. 2, zum oberen Ende 17 desselben und schließlich zum unteren Ende 18 des Teleskopschusses Nr. 1 zu einem festen Anschlag 20 geführt. An den oberen Enden 9 und 11 der Teleskopschüsse Nr. 6 und 5 sowie an den unteren Enden 10 und 12 der Teleskopschüsse Nr. 5 und Nr. 4 sind Seilrollen 8 in der Bildebene außerhalb der Teleskopschüsse dargestellt. Diese Darstellung ist lediglich gewählt worden, um zu verdeutlichen, daß diese Seilrollen 8 unterhalb bzw. oberhalb der Seilrollen 7 liegen, d.h. mit diesen in Übereinanderanordnung angebracht sind, weil die Baubreite der Teleskopschüsse nicht mehr als drei Seilrollen 7 in Nebeneinanderanordnung zuläßt.

Bei dem Ausführungsbeispiel nach Fig. 2 wurden gleiche Bauteile mit gleichen Bezugszeichen belegt. Der Verlauf des durchgehenden Zugseiles 22 vom Teleskopschuß Nr. 6' über die Teleskopschüsse Nr. 5', Nr. 4', Nr. 3' bis Nr. 2' ist gleichsinnig wie in Fig. 1. Es ist jedoch erkennbar, daß bei Verwendung von nur fünf Teleskopschüssen der letzte Teleskopschuß an seinem oberen Ende nur vier Seilrollen aufweisen muß, d.h. die Anzahl der Seilrollen am oberen Ende des letzten Teleskopschusses ist immer um eine Ziffer geringer als die Anzahl der verwendeten Teleskopschüsse.

## Patentansprüche

Seilführung für einen aus mehreren Teleskopschüssen gebildeten Aufzug, wobei am oberen Ende (9) des letzten Teleskopschusses (z.B. Nr. 6) die gleiche Anzahl (z.B. fünf) von Seilführungsrollen (7) angeordnet ist, wie am unteren Ende (10) des vorletzten Teleskopschusses (z.B. Nr. 5) und das obere Ende (11) des vorletzten Teleskopschusses (z.B. Nr. 5) sowie das untere Ende (12) des darauffolgenden Teleskopschusses (z.B. Nr. 4) eine untereinander gleiche, gegenüber dem unteren Ende (10) des vorletzten Teleskopschusses verminderte Anzahl von Seilführungsrollen aufweisen, wobei die Seilführungsrolle am unteren Ende (18) des ersten Teleskopschusses (z.B. Nr. 1) durch einen festen Anschlag (20) ersetzt ist und am unteren Ende (19) des letzten Teleskopschusses eine Seilwinde (21) angeordnet ist, dadurch gekennzeichnet, daß zur Verwendung des Aufzuges als Gerüstaufzug
a) sich die Anzahl der Seilführungsrollen (7) ausgehend vom unteren Ende (10) des vorletzten Teleskopschußes (Nr. 5) mit jedem weiteren Teleskopschuß (z.B. Nr. 4-Nr. 1) um eine Seilführungsrolle vermindert, derart daß am unteren Ende (16) des zweiten Teleskopschusses (Nr. 2) zwei Seilführungsrollen (7) angeordnet sind und daß
b) am oberen Ende (z.B. 9, 11) bzw. unteren Ende (z.B. 10, 12) eines Teleskopschusses maximal drei Seilführungsrollen (7) nebeneinander angeordnet und die über die Anzahl von drei Seilführungsrollen hinausgehenden Seilführungsrollen (8) in Uebereinanderanordnung vorgesehen sind.

## Revendications

Dispositif de guidage de câble destiné à un montecharge, formé de plusieurs tronçons télescopiques, un même nombre (par exemple cinq) de poulies de guidage de câble (7) étant placé à l'extrémité supérieure (9) du dernier tronçon télescopique (par exemple n° 6) qu'à l'extrémité inférieure (10) de l'avant-dernier tronçon télescopique (par exemple n° 5) et l'extrémité supérieure (11) de l'avant-dernier tronçon télescopique (par exemple n° 5) ainsi que l'extrémité inférieure (12) du tronçon télescopique suivant (par exemple n° 4) comportant un même nombre de poulies de guidage de câble, inférieur à celui de l'extrémité inférieure (10) de l'avant-dernier tronçon télescopique, la poulie de guidage de câble placée à l'extrémité inférieure (18) du premier tronçon télescopique (par exemple n° 1) étant remplacée par une butée fixe (20) et un treuil de câble (21) étant placé à l'extrémité inférieure (19) du dernier tronçon télescopique, caractérisé en ce que pour l'utilisation du monte- charge, comme monte-charge d'échafaudage,
a) on réduit d'une poulie de guidage de câble le nombre des poulies de guidage de câble (7), en partant de l'extrémité inférieure (10) de l'avant- dernier tronçon télescopique (n° 5) avec chaque autre tronçon télescopique (par exemple n° 4 à n° 1), de manière qu'à l'extrémité inférieure (16) du deuxième tronçon télescopique (n° 2) soit placées deux poulies de guidage de câble (7), et en ce que
b) à l'extrémité supérieure (par exemple 9, 11) ou à l'extrémité inférieure (par exemple 10, 12) d'un tronçon télescopique, on juxtapose au maximum trois poulies de guidage de câble (7) et au-delà de trois, on prévoit des poulies de guidage de câble (8) superposées.

## Claims

Rope guide for an elevator formed from a plurality of telescope runners, the same number (e.g. five) of rope guide rollers (7) being arranged at the top end (9) of the last telescope runner (e.g. No. 6) as at the bottom end (10) of the penultimate telescope runner (e.g. No. 5), and the top end (11) of the penultimate telescope runner (e.g. No. 5) and the bottom end (12) of the following telescope runner (e.g. No. 4) having the same number of rope guide rollers as each other, but a reduced number of rope guide rollers in relation to the bottom end (10) of the penultimate telescope runner, the rope guide roller at the bottom end (18) of the first telescope runner (e.g. No. 1) being replaced by a fixed stop (20), and a rope winch (21) being arranged at the bottom end (19) of the last telescope runner, characterized in that for the use of the elevator as a scaffold elevator
a) the number of the rope guide rollers (7) starting from the bottom end (10) of the penultimate telescope runner (No. 5) reduces with every further telescope runner (e.g. No. 4-No. 1) by one rope guide roller in such a way that two rope guide rollers (7) are arranged at the bottom end (16) of the second telescope runner (No. 2), and in that
b) a maximum of three rope guide rollers (7) are arranged adjacently at the top end (e.g. 9, 11) and the bottom end (e.g. 10, 12) respectively of one telescope runner and the rope guide rollers (8) additional to the number of three rope guide rollers are provided in an arrangement one above the other.
